# EUROPÄISCHE PATENTSCHRIFT

(11) **EP 0 829 352 B1**
(45) Veröffentlichungstag und Bekanntmachung des Hinweises auf die Patenterteilung: **07.11.2001**
(21) Anmeldenummer: 97115305.1
(22) Anmeldetag: 04.09.1997
(51) Int. Cl.: B41F 33/02, B41F 13/04, B41F 13/004, B41F 33/00

(54) **Verfahren zur Diagnose einer Rotationsdruckmaschine**
Method for the diagnosis of a rotary printing press
Procédé de diagnose pour une machine rotative

(30) Priorität: 12.09.1996 DE 19636987
(43) Veröffentlichungstag der Anmeldung: 18.03.1998
(62) Teilanmeldung aus: 00128645.9
(73) Patentinhaber: Koenig & Bauer Aktiengesellschaft, 97080 Würzburg (DE)
(72) Erfinder: Gross, Reinhard Georg, 97072 Würzburg (DE)

(56) Entgegenhaltungen:
- DE-A- 3 707 866
- DE-A- 4 136 785
- DE-A- 4 137 979
- DE-A- 19 505 692
- FR-A- 2 105 663
- PROF. DR. SC. TECHN. RUDOLF RUDER ET AL.: "Erhöhung der Zuverlässigkeit polygraphischer Maschinen durch technische Diagnose" PAPIER UND DRUCK, Bd. 7, 1983, ALLGEMEINER TEIL, Seiten 100-104, XP002075846
- HERBERT STöCKL UND HANS MAMBERER: "Kann Dublieren als Folge von Drehschwingungen auftreten?", DER POLYGRAPH, , , Band 10-74, Nr. , Seiten 729 - 734

## Beschreibung

Die Erfindung betrifft Verfahren zur Diagnose einer Rotationsdruckmaschine gemäß den Ansprüchen 1 oder 2.

Durch die Zeitschrift "Papier und Druck" 32 (1983) 7, allgemeiner Teil, Seiten 100 bis 104, sind Grundlagen verschiedener Diagnoseverfahren für Druckmaschinen bekannt.

Daraus ist aber keinerlei Hinweis zur Verwendung von Winkellagen von rotierenden Bauteilen für Diagnoseverfahren zu entnehmen.

Nachteilig bei den aufgezeigten Diagnoseverfahren ist, daß Drehwinkelabweichungen nicht mit ausreichender Genauigkeit erfaßt werden.

Die DE 41 37 979 A1 beschreibt einen Antrieb für eine Druckmaschine. Dieser Antrieb weist an jedem Druckwerk einen Winkelgeber auf. Die Abweichungen der Signale der Winkelgeber werden zur Regelung der Druckwerke mittels einer Stellgröße zueinander benutzt, wobei zur Ermittlung der Stellgröße eine Kenntnis einer früheren Meßwerterfassung benutzt wird.

Die DE 41 36 785 A1 offenbart eine Diagnoseeinrichtung für eine Takterzeugungseinrichtung an Druckmaschinen. Dabei ist an einer Eintourenwelle ein Drehgeber angeordnet.

Die Zeitschrift "Der Polygraph" 10-74, Seiten 729, 730, 732, 734 beschreibt, an zwei Zylinder Drehschwingungsaufnehmer anzuordnen. Deren Signale werden bezüglich eines Zusammenhangs zwischen Dublieren und Drehschwingungen ausgewertet.

Der Erfindung liegt die Aufgabe zugrunde, Verfahren zur Diagnose einer Rotationsdruckmaschine zu schaffen.

Diese Aufgabe wird erfindungsgemäß durch die Merkmale der Ansprüche 1 oder 2 gelöst.

Die mit der Erfindung erzielbaren Vorteile bestehen insbesondere darin, daß ein Zustand einer Rotationsdruckmaschine überwacht wird. Wartungszeitpunkte können aufgrund des Verschleißes periodisch bewegter, z. B. rotierender Bauteile prognostiziert werden und dann vorhandene Stillstandszeiten der Rotationsdruckmaschine zur Wartung benutzt werden. Produktionsausfälle infolge Verschleiß werden so minimiert.

Bei Rollenrotationsdruckmaschinen, deren Druckeinheiten jeweils einen eigenen lagegeregelten Antriebsmotor besitzen, werden die zur Regelung des Antriebsmotors bereits vorhandenen Drehimpulsgeber benutzt. Dabei werden die Ausgangssignale der vorhandenen Drehimpulsgeber ausgewertet, wodurch der zusätzliche Aufwand für das erfindungsgemäße Diagnosesystem gering ist.
Mittels nur eines Drehimpulsgebers je Druckeinheit kann auf den Verschleißzustand der gesamten Druckeinheit, d.h. auch auf Bauteile, die nicht mit einem Drehimpulsgeber versehen sind, geschlossen werden, da auch benachbarte Bauteile ein Drehschwingungsverhalten des mit dem Drehimpulsgeber versehenen Bauteiles beeinflussen.
Mittels der Aufbearbeitung des Ausgangssignales des Drehimpulsgebers in Frequenzspektren und der Zuordnung typischer Frequenzen zu bestimmten Bauteilen, kann auf das Verschleiß oder Schaden aufweisende Bauteil geschlossen werden.

Das erfindungsgemäße Diagnosesystem ist in der Zeichnung dargestellt und wird im folgenden näher beschrieben.

Es zeigen
- Fig. 1: eine schematische Darstellung einer Druckeinheit einer Rollenrotationsdruckmaschine mit angeschlossenem Diagnosesystem;
- Fig. 2: eine schematische Darstellung des Diagnosesystemes.

Eine Bahn 1 wird mittels Druckeinheiten 2, im dargestellten Beispiel vier Druckeinheiten 2, im Schön- und Widerdruck in einer Rollenrotationsdruckmaschine bedruckt. Jede dieser Druckeinheiten 2 ist in brückenbauweise symmetrisch zur Bahn 1 ausgeführt. In Seitengestellen 3 dieser Druckeinheiten 2 sind jeweils zwei Gummizylinder 4, zwei Plattenzylinder 6 und die dazugehörigen Farb- bzw. Feuchtwerke 7, 8 gelagert. Die Farbwerke 7 sind im vorliegenden Beispiel als Anilox-Kurzfarbwerke, jeweils bestehend aus einer Farbübertragungswalze 9, einer Rasterwalze 11 und einer Rakeleinrichtung 12, ausgeführt. Die Feuchtwerke 8 sind beispielsweise als Sprühfeuchtwerke ausgebildet und bestehen im wesentlichen aus drei Feuchtmittelübertragungswalzen 13, 14, 16 sowie einer mit diesen zusammenwirkenden Sprüheinrichtung 17.

Die Gummi- und Plattenzylinder 4, 6 einer Druckeinheit 2 sind beispielsweise über nichtdargestellte Zahnradgetriebe miteinander verbunden. Jede Druckeinheit 2 wird mittels eines eigenen Antriebsmotors angetrieben. Dieser Antriebsmotor ist z. B. direkt an den jeweiligen Gummizylinder 4 angeflanscht oder treibt diesen beispielsweise mittels eines zwischengeschalteten Ritzels an. Dieser Gummizylinder 4 ist mit einem als Winkellagegeber ausgebildeten Lagegeber, z. B. einem Drehimpulsgeber 18, 19, 21, 22 (z. B. Inkrementalgeber oder Resolver), versehen.
Zusätzlich zu den einzelnen Antriebsmotoren einer Druckeinheit 2 können die Druckeinheiten 2 mittels einer Stehwelle synchronisiert verbunden werden. Auch ist es möglich jeden Gummi- und Plattenzylinder 4, 6 mit einem eigenen Motor zu versehen. Ebenso kann jeder Gummi- und Plattenzylinder 4, 6 mit einem eigenen winkellagegeber, z. B. einem Drehimpulsgeber 18, 19, 21, 22 ausgestattet sein.

Im Ausführungsbeispiel besteht eine Auswerteeinrichtung 23 im wesentlichen aus vier den Drehimpulsgebern 18, 19, 21, 22, zugeordneten Meßkarten 24, 26, 27, 28, einer Zeitbasis 31, einer Steuereinheit 32, einem Datenspeicher 33 und einer einem Rechner 34 zugeordneten digitalen I/O-Karte 36. Die vier mit jeweils einem Drehimpulsgeber 18, 19, 21, 22 verbundenen Meßkarten 24, 26, 27, 28 werden von der Zeitbasis 31 synchronisiert. Auf den Meßkarten 24, 26, 27, 28 befindet sich eine Anpassung, z. B. zur Einstellung einer Anzahl von Inkrementen des jeweiliegen Drehimpulsgebers 18, 19, 21, 22, für die Drehimpulsgeber 18, 19, 21, 22 und eine Datenflußkontrolle zwischen den Meßkarten 24, 26, 27, 28 und dem Datenspeicher 33. Die Meßkarten 24, 26, 27, 28 stehen in Kontakt mit der Steuereinheit 32. Zudem ist diese Steuereinheit 32 mit der Zeitbasis 31, dem Datenspeicher 33 und der digitalen I/O-Karte 36 verknüpft. Auf der Steuereinheit 32 befindet sich eine Referenzsychronisation für einen Startimpuls, um alle Meßkarten 24, 26, 27, 28 gleichzeitig zu starten. Außerdem kontrolliert die Steuereinheit 32 eine Meßdauer, eine Anzahl von Umdrehungen, die Zeitbasis 31 und gibt Daten an die I/O-Karte 36 aus. Der Datenspeicher 33 steht ebenfalls in Verbindung mit jeder Meßkarte 24, 26, 27, 28. Die digitale I/O-Karte 36 stellt die Verbindung dieser Auswerteeinrichtung 23 mit dem Rechner 34 her. über diese I/O-Karte 36 werden Einstellungen der Steuereinheit 32 und eine Datenweitergabe vorgenommen.
Die Drehimpulsgeber 18, 19, 21, 22 erzeugen beispielsweise mittels einer mit optischen Markierungen versehenen Teilscheibe, die von opto-elektrischen Wandlern abgetastet wird, jeweils drei Signale. Das erste Signal liefert einen Referenzimpuls, die anderen beiden, um 90° zueinander versetzten Signale jeweils z. B. 4096, mäanderförmige Impulse pro Umdrehung. Der Referenzimpuls und die beiden Signale werden der Auswerteeinrichtung 23, die alle Signale zeitlich synchron aufzeichnet, zugeführt. Ebenfalls wird der Auswerteeinrichtung 23 ein Referenzsignal zugeleitet. Dieses Referenzsignal besteht aus einer zeitlich konstanten Impulsfolge, deren konstante Frequenz wesentlich höher als eine Frequenz der Signale der Drehimpulsgeber 18, 19, 21, 22 ist. Erzeugt wird dieses hochfrequente Referenzsignal mittels eines Oszillators, z. B. eines Schwingquarzes.
In dem nachgeschalteten Rechner 34 können wahlweise Signale miteinander verglichen werden. So können beispielsweise die Signale von Drehimpulsgebern 18, 19, 21, 22 zweier Gummizylinder 4 während einer oder mehrerer Zylinderumdrehungen miteinander verglichen werden. Dieses so erzeugte Vergleichssignal zweier Gummizylinder 4 ist ein Maß für die relative Drehwinkelabweichnung (Relativbewegung) dieser Gummizylinder 4 zueinander und entpricht somit einer Abweichung des Registers der Bahn 1. Werden die Signale der Drehimpulsgeber 18, 19, 21, 22 mit dem Referenzsignal des Oszillators in Beziehung gesetzt, stellen diese so ermittelten Vergleichssignale ein Maß für die absolute Drehwinkelabweichnung bzw. für die absolute Abweichung der Umfangsgeschwindigkeit der Gummizylinder 4 dar. Aus diesem Vergleichssignal ist der Verlauf der Abweichnung des Gummizylinders 4 von einer gleichförmigen Drehbewegung infolge Drehschwingungen ersichtlich, d.h. der Verlauf der genauen (vorzugsweise auf 0,001° bis 0,01° genau) Drehwinkellage des Gummizylinders 4. Diese Drehschwingungen können beispielsweise von Eigenschwingungen des Gummizylinders 4, von Fehlern des Zahnradgetriebes, von Schwingungen der Lagerung des Gummizylinders 4, von übertragenen Schwingungen benachbarter Zylinder oder von Belastungsschwankungen induziert werden. Jeder Zylinder 4, 6 einer Druckeinheit 2 weist einen typischen Verlauf der Abweichnung von einer gleichförmigen Drehbewegung auf. Innerhalb einer Druckeinheit 2 können beispielsweise diese Gleichförmigkeitsabweichungen der Zylinder 4, 6 zu Gruppen, die zwar einem bestimmten Muster ähneln, aber nicht absolut gleich sein müssen, zusammengefaßt werden. Dieses Vergleichssignal der Gleichförmigkeit der Zylinder 4, 6 wird dem Rechner 34 zugeführt und dort mit abgespeicherten, maschinentypischen, festgelegten Referenzsignalen für bestimmte Produktionsbedingungen (z. B. Geschwindigkeit, Anzahl der druckenden Druckwerke, Material der Bahn ) verglichen. Diese maschinentypischen Referenzsignale (Mustersignale) wurden beispielsweise zuvor für verschiedene Produktionsbedingungen an einer einwandfrei arbeitenden Rotationsdruckmaschine im verschleiß- und schadensfreien Zustand abgespeichert oder aufgrund theoretischer überlegungen ermittelt und so festgelegt. Zur Durchführung des Vergleiches können sowohl das Vergleichssignal der Gleichförmigkeit der Zylinder 4, 6 als auch die Mustersignale aufgearbeitet werden. Dies kann beispielsweise mittels einer schnellen Fourier-Analyse (FFT) erfolgen. Hierbei werden die Signale in Frequenzspektren mit den zugehörigen Amplituden zerlegt. Als vorteilhaft hat sich dabei erwiesen, diese Frequenzspektren nicht auf die Zeit, sondern auf eine Zylinderumdrehung zu beziehen, da die meisten Bewegungen in einer Rotationsdruckmaschine periodisch zu einer Zylinderumdrehung erfolgen. Hierbei werden dann die Größen der Amplituden der auf die Zylinderumdrehung bezogenen Drehschwingung ermittelt und verglichen. Es ist möglich jedes Signal mittels einer FFT in seine Frequenzspektren oder auch nur die Abweichung vom Mustersignal in ihr Frequenzspektrum zu zerlegen und anschließend zu bewerten. Der Vergleich der Meßsignale mit den Mustersignalen kann kontinuierlich oder in gewissen Zeitabständen erfolgen.

Ändern sich einzelne oder mehrere Amplituden des Frequenzspektrums der Meßsignale, läßt sich aufgrund deren Frequenz auf die Ursache schließen.
Beschädigungen von Bauteilen, z. B. Zahnrädern oder Zylinderlager, lassen sich beispielsweise anhand dieser Frequenzanalyse erkennen. So ist beispielsweise ein Verschleiß von Zähnen eines Zahnrades in einem Frequenzspektrum zu erkennen, das einem der Anzahl der Zähne entsprechenden Vielfachen der Zylinderumdrehung entspricht. Auch ist es möglich, fortschreitenden Verschleiß von Zylinderlagern zu erkennen und somit Wartungsintervalle vorzubestimmen.
Die Abweichung der tatsächlichen Drehwinkellage eines Zylinders oder die Abweichung der relativen Drehwinkellage zweier Zylinder zueinander von dem zugehörigen, maschinentypischen Referenzsignal wird als Maß für den Verschleiß oder Schäden an Bauteilen herangezogen.
Dieser Verschleißzustand von bestimmten Bauteilen wird laufend überwacht und einem Bediener beispielsweise auf einem Bildschirm eines Leitstandes mitgeteilt. Der Bediener muß dann beispielsweise bei Erreichen eines vorher, beispielsweise vom Maschinenhersteller festgelegten, ersten Grenzwertes die Mitteilung über den Verschleißzustand quitieren und die Maschine manuell freigeben. Bei Erreichen eines zweiten Grenzwertes wird beispielsweise die Maschine oder zumindest das betreffende Aggregat stillgesetzt.

Im dargestellten Ausführungsbeispiel werden die zur Regelung der Motoren der Druckeinheiten 2 benötigten Drehimpulsgeber 18, 19, 21, 22 benutzt, um die Meßsignale zu erzeugen. Auch können Zylindern anderer Aggregate, wie Rollenwechsler, Einzugswerk oder Falzapparat zugeordnete Drehimpulsgeber 18, 19, 21, 22 zur Auswertung verwendet werden und hiermit Rückschlüsse auf den Verschleißzustand bestimmter, periodisch bewegter Bauteile dieser Aggregate gezogen werden. So kann beispielsweise ein Verlauf einer Schneidkraft eines an einem Schneidvorgang beteiligten Zylinders, z. B. eines Schneidzylinders, im Falzapparat ermittelt werden und daraus auf den Verschleißzustand von beispielsweise Schneidleisten oder Schneidmessern geschlossen werden.

Neben den bereits für die Antriebsmotoren notwendigen Drehimpulsgebern 18, 19, 21, 22 können auch weitere Drehimpulsgeber an periodisch bewegten, z. B. rotierenden Bauteilen, z. B. an allen Zylindern 4, 6, vorgesehen sein.

Die Meßsignale bzw. die Auswertung der Meßsignale können gespeichert werden. Diese gespeicherten Daten können bei Bedarf zur Ferndiagnose beispielsweise über ein Modem bzw. über ISDN-Verfahren abgerufen werden.

### Bezugszeichenliste

- 1: Bahn
- 2: Druckeinheit
- 3: Seitengestell
- 4: Gummizylinder
- 5: -
- 6: Plattenzylinder
- 7: Farbwerk
- 8: Feuchtwerk
- 9: Farbübertragungswalze
- 10: -
- 11: Rasterwalze
- 12: Rakeleinrichtung
- 13: Feuchtmittelübertragungswalze
- 14: Feuchtmittelübertragungswalze
- 15: -
- 16: Feuchtmittelübertragungswalze
- 17: Sprüheinrichtung
- 18: Drehimpulsgeber
- 19: Drehimpulsgeber
- 20: -
- 21: Drehimpulsgeber
- 22: Drehimpulsgeber
- 23: Auswerteeinrichtung
- 24: Meßkarte
- 25: -
- 26: Meßkarte
- 27: Meßkarte
- 28: Meßkarte
- 29: -
- 30: -
- 31: Zeitbasis
- 32: Steuereinheit
- 33: Datenspeicher
- 34: Rechner
- 35: -
- 36: I/0-Karte

## Patentansprüche

1. Verfahren zur Diagnose einer Rotationsdruckmaschine, bei dem zumindest zwei sich periodisch, synchron bewegende Bauteile (4; 6) mit jeweils mindestens einem Lagegeber (18; 19; 21; 22) versehen werden und mittels eines Vergleiches der Ausgangssignale der beiden Lagegeber (18; 19; 21; 22) ein Signal für den Verlauf der Relativbewegung zwischen den beiden Bauteilen (4; 6) ermittelt wird, wobei jenes Signal mit einem festgelegten, maschinentypischen Referenzsignal der Relativbewegung der beiden Bauteile (4; 6) verglichen wird und ein Ergebnis dieses Vergleiches als Maß für Verschleiß oder Schäden an Bauteilen der Rotationsdruckmaschine herangezogen wird.

2. Verfahren zur Diagnose einer Rotationsdruckmaschine, bei dem jeder Gummizylinder (4) und jeder Plattenzylinder (6) einer Druckeinheit (2) mit einem Winkellagegeber (18; 19; 21; 22) und einem Antriebsmotor versehen wird, daß mittels dieser Winkellagegeber (18; 19; 21; 22) ein Signal eines Verlaufes einer genauen, tatsächlichen Drehwinkellage jedes Gummizylinders (4) und jedes Plattenzylinders (6) ermittelt und der Antriebsmotor geregelt wird, wobei jedes Signal mit einem festgelegten, maschinentypischen Referenzsignal eines Verlaufes der Drehwinkellage dieses jeweiligen Gummizylinders (4) und Plattenzylinders (6) der Rotationsdruckmaschine verglichen wird, und daß die Abweichung der Verläufe der tatsächlichen Drehwinkellage und des Referenzsignals als Maß für Verschleiß oder Schäden an Bauteilen der Rotationsdruckmaschine herangezogen wird.

3. Verfahren nach den Ansprüchen 1 oder 2, **dadurch gekennzeichnet, daß** das Signal der tatsächlichen Drehwinkellage und das Referenzsignal und/oder das Signal der Abweichung zwischen dem Referenzsignal und der tatsächlichen Drehwinkellage mittels mathematischer Verfahren in Frequenzspektren mit den dazugehörigen Amplituden zerlegt werden, daß ausgewählte Frequenzen bestimmten Bauteilen zugeordnet werden und daß die Amplituden dieser ausgewählten Frequenzen als Maß für den Verschleiß oder Schäden an diesen Bauteilen verwendet werden.

4. Verfahren nach Anspruch 3, **dadurch gekennzeichnet, daß** die Frequenzspektren bezogen auf Zylinderumdrehungen berechnet werden.

5. Verfahren nach Anspruch 1, **dadurch gekennzeichnet, daß** mindestens ein Zylinder (4; 6) jeder Druckeinheit (2) mit einem Lagegeber (18; 19; 21; 22) versehen ist.

6. Verfahren nach Anspruch 1, **dadurch gekennzeichnet, daß** alle Gummizylinder (4) und Plattenzylinder (6) einer Druckeinheit (2) mit jeweils einem Lagegeber (18; 19; 21; 22) versehen sind.

## Claims

1. Method for the diagnosis of a rotary printing machine, in which at least two periodically synchronously moving components (4; 6) are each provided with at least one position transmitter (18; 19; 21; 22) and, by means of a comparison between the output signals from the two position transmitters (18; 19; 21; 22), a signal is determined for the course of a relative movement between the two components (4; 6) that signal being compared with a defined, machine-typical reference signal relating to the relative movement of the two components (4; 6), and a result of this comparison being used as a measure of wear or damage on components of the rotary printing machine.

2. Method for the diagnosis of a rotary printing machine, in which each rubber-covered cylinder (4) and each plate cylinder (6) belonging to a printing unit (2) is provided with an angular position transmitter (18; 19; 21;22) and a drive motor, in that by means of these angular position transmitters (18; 19; 21; 22), a signal is determined relating to a course of an accurate, actual rotational angle position of each rubber-covered cylinder (4) and each plate cylinder (6) and the drive motor is regulated, each signal being compared with a defined, machine-typical reference signal relating to a course of the rotational angle position of this respective rubber-covered cylinder (4) and plate cylinder (6) in the rotary printing machine, and in that the deviation between the courses of the actual rotational angle position and the reference signal is used as a measure of wear or damage on components of the rotary printing machine.

3. Method according to Claims 1 or 2, **characterized in that** the signal relating to the actual rotational angle position and the reference signal and/or the signal relating to the deviation between the reference signal and the actual rotational angle position are broken down, by means of mathematical methods, into frequency spectra with the associated amplitudes, **in that** selected frequencies are assigned to specific components, and **in that** the amplitudes of these selected frequencies are used as a measure of the wear or damage on these components.

4. Method according to Claim 3, **characterized in that** the frequency spectra are calculated on the basis of cylinder revolutions.

5. Method according to Claim 1, **characterized in that** at least one cylinder (4; 6) belonging to each printing unit (2) is provided with a position transmitter (18; 19; 21; 22).

6. Method according to Claim 1, **characterized in that** all the rubber-covered cylinders (4) and plate cylinders (6) in a printing unit (2) are each provided with a position transmitter (18; 19; 21; 22).

## Revendications

1. Procédé de diagnostic d'une machine à imprimer rotative, dans lequel au moins deux composants (4; 6) se déplaçant de façon synchrone périodique sont munis chacun d'au moins un capteur de position (18; 19; 21; 22) et un signal de l'allure du déplacement relatif entre les deux composants (4; 6) est déterminé, au moyen d'une comparaison entre les signaux de sortie venant des deux capteurs de position (18; 19; 21; 22), chaque signal étant comparé à un signal de référence fixé, typique de la machine, du déplacement relatif des deux composants (4; 6) et un résultat de cette comparaison est utilisé comme indication quantitative du degré d'usure ou d'endommagement des composants de la machine à imprimer rotative.

2. Procédé de diagnostic d'une machine à imprimer rotative, pour lequel chaque cylindre porte-blanchet (4) et chaque cylindre porte-plaque (6) d'une unité d'impression (2) est muni d'un capteur de position angulaire (18; 19; 21; 22) et d'un moteur d'entraînement, en ce que, au moyen de ce capteur de position angulaire (18; 19; 21; 22), un signal d'une allure d'une position d'angle de rotation précise, réelle, de chaque cylindre porte-blanchet (4) et de chaque cylindre porte-plaque (6) est déterminé, et le moteur d'entraînement étant réglé, chaque signal étant comparé à un signal de référence fixé, typique de la machine, d'une allure de la position angulaire de rotation de ce cylindre porte-blanchet (4) et cylindre porte-plaque (6) respectifs de la machine à imprimer rotative, et en ce que l'écart, entre les allures de la position angulaire de rotation effective et du signal de référence, est utilisé comme indication quantitative du degré d'usure et d'endommagement sur des composants de la machine à imprimer rotative.

3. Procédé selon les revendications 1 ou 2, **caractérisé en ce que** le signal de la position angulaire rotative effective et le signal de référence et/ou le signal de l'écart, entre le signal de référence et la position angulaire rotative effective, sont décomposés, à l'aide de procédés mathématiques, en des spectres de fréquence ayant les amplitudes afférentes, **en ce que** des fréquences sélectionnées sont associées à des composants déterminés et **en ce que** les amplitudes de ces fréquences sélectionnées sont utilisées comme indication quantitative du degré d'usure ou d'endommagement sur ces composants.

4. Procédé selon la revendication 3, **caractérisé en ce que** les spectres de fréquence sont calculés en se référant à des rotations des cylindres.

5. Procédé selon la revendication 1, **caractérisé en ce qu'**au moins un cylindre (4; 6) de chaque unité d'impression (2) est muni d'un capteur de position (18; 19; 21; 22).

6. Procédé selon la revendication 1, **caractérisé en ce que** tous les cylindres porte-blanchet (4) et les cylindres porte-plaque (6) d'une unité d'impression (2) sont chacun munis d'un capteur de position (18; 19; 21; 22).
